# EUROPÄISCHE PATENTSCHRIFT

(11) **EP 1 898 176 B1**
(45) Veröffentlichungstag und Bekanntmachung des Hinweises auf die Patenterteilung: **11.11.2009**
(21) Anmeldenummer: 06405398.6
(22) Anmeldetag: 21.09.2006
(51) Int. Cl.: F42B 12/36, F42B 12/34, F42B 12/74

(54) **Jagdbüchsengeschoss mit hoher Splitterwirkung**
Hunting rifle bullet with high fragmentation effect
Balle de fusil de chasse avec éffèt de fragmentation supérieur

(30) Priorität: 11.09.2006 CH 14492006
(43) Veröffentlichungstag der Anmeldung: 12.03.2008
(73) Patentinhaber: Grieder, Peter, 8640 Rapperswil (CH)
(72) Erfinder: Grieder, Peter, 8640 Rapperswil (CH)

(56) Entgegenhaltungen:
- EP-A- 1 156 297
- BE-A1- 857 345
- DE-C- 89 808
- NL-A- 7 016 995
- US-A- 5 187 325
- US-B1- 6 817 299

## Beschreibung

### Beschreibung

Bisher übliche Geschosse bestanden aus einem dünnen Metallmantel, mit einer Bleifüllung im Inneren. Weitere Geschosskonstruktionen bestehen aus massiven Metallzylindern mit gerundeten Spitzen, aus messing- oder kupferlegierten Buntmetallen. Durch zentrale Bohrungen, mit z.T. Füllungen aus Blei, Kunststoff etc. wurde versucht, das deformieren bzw. das zerlegen der Geschosse zu steuern. Viele Splitter von einer gewissen Grösse steigern die Tötungswirkung des Geschosses durch Zunahme multipler Verletzungen. Den nächsten Stand der Technik bildet die US 5 187 325. Das Geschoss besitzt eine rohrförmige Einlage (Figur 4).

Das neue hier vorgestellte Geschoss vergrössert die Zahl der wirksamen Splitter beträchtlich durch einfügen von mehreren konzentrischen splitternden Mänteln (3, 4 etc.) im Geschossinneren. (Fig. A, B und C). Der Hohlraum in der Spitze (2) dient zur Einleitung der Deformation.

Das in Figur D gezeigte Geschoss wird nicht beansprucht.

## Patentansprüche

1. Jagdbüchsengeschoss mit einem homogenen Geschosskörper (1), **gekennzeichnet durch** mehrere konzentrische, einseitig offene Metalleinlagen (4,3) im homogenen Geschosskörper zur kontrollierten Splitterbildung, wobei die Einlagen jeweils einen Hohlraum (2) aufweisen, und in Form von Zwiebelschalen angeordnet oder ineinander geschachtelt sind, und die Öffnungen der Hohlräume zur Geschossspitze orientiert sind.

2. Jagdgeschoss nach Anspruch 1 wobei der Hohlraum in der Spitze die Deformation einleitet.

3. Jagdbüchsengeschoss nach Anspruch 1 wobei die konzentrischen Metalleinlagen zwecks gleichmässiger Splitterbildung vorfragmentiert sind.

## Claims

1. Hunting bullet with a homogenous bulletbody (1) **characterized by** several concentric front side opened metalinserts (4, 3), due to controlled production of fragments.

2. Hunting bullet according to claim 1 at which the hollow point triggers the deformation.

3. Hunting bullet according to claim 1, at which the concentric metal inserts are prefragmentated due to regular produchtion of fragments.

## Revendications

1. Balle mi-blindée avec un corps de la Balle homogène et massif (1) , **caracterisé par** plusieurs capules concentric (4, 3) pour la production controlé des éclats.

2. . Balle mi-blindée après l'exigance 1, avec un éspace creux dans la pointe pour dégager la deformation.

3. . Balle mi-blindée après l'exigance 1, de laquelle les capules concentriques sont pré fragmenté pour faire des éclats plus égals.
